# EUROPÄISCHE PATENTANMELDUNG

(11) **EP 4 696 207 A1**
(43) Veröffentlichungstag der Anmeldung: **18.02.2026**
(21) Anmeldenummer: 25189525.6
(22) Anmeldetag: 15.07.2025
(51) Int. Cl.: A47L 9/02, A47L 9/30

(54) **BODENEINHEIT FÜR EIN HANDGEFÜHRTES BODENREINIGUNGSGERÄT, VERFAHREN ZUR MONTAGE EINER SOLCHEN BODENEINHEIT UND HANDGEFÜHRTES BODENREINIGUNGSGERÄT MIT EINER SOLCHEN BODENEINHEIT**

(30) Priorität: 19.08.2024 BE 202400041; 16.08.2024 DE 102024123392
(71) Anmelder: Miele & Cie. KG, 33332 Gütersloh (DE)
(72) Erfinder: Geser, Willi, 33617 Bielefeld (DE); Hansen, Alexander, 33106 Paderborn (DE); Nickel, Stanislaw, 33335 Gütersloh (DE); Kim, Vaekgon, 90480 Nürnberg (DE)

(57) **Zusammenfassung**

Bodeneinheit für ein handgeführtes Bodenreinigungsgerät, Verfahren zur Montage einer solchen Bodeneinheit und handgeführtes Bodenreinigungsgerät mit einer solchen Bodeneinheit

Die Erfindung betrifft eine Bodeneinheit für ein handgeführtes Bodenreinigungsgerät mit einer einstückigen Leiterkarte, wobei die Leiterkarte eine Vorderseite und eine Rückseite in Bezug auf eine Hauptbewegungsrichtung der Bodeneinheit aufweist, wobei auf der Leiterkarte eine erste Lichtquelle, ein Bauteil zum Einstellen einer Lichtquellen-Versorgungsspannung und ein Kühlmittel zum Kühlen der Lichtquelle angeordnet ist, wobei an der Lichtquelle eine Lichteinkoppelstelle eines Lichtleiters zum Einkoppeln von der Lichtquelle ausgesendeten Licht in den Lichtleiter angeordnet ist, wobei der Lichtleiter einen Lichtauskoppelbereich zum Auskoppeln des eingekoppelten Lichts auf einen Untergrund aufweist Zudem betrifft die Erfindung ein Verfahren zur Montage einer solchen Bodeneinheit und ein handgeführtes Bodenreinigungsgerät mit einer solchen Bodeneinheit.

## Beschreibung

Bodeneinheit für ein handgeführtes Bodenreinigungsgerät, Verfahren zur Montage einer solchen Bodeneinheit und handgeführtes Bodenreinigungsgerät mit einer solchen Bodeneinheit

Die Erfindung betrifft eine Bodeneinheit für ein handgeführtes Bodenreinigungsgerät mit einer einstückigen Leiterkarte, wobei die Leiterkarte eine Vorderseite und eine Rückseite in Bezug auf eine Hauptbewegungsrichtung der Bodeneinheit aufweist, wobei auf der Leiterkarte eine erste Lichtquelle, ein Bauteil zum Einstellen einer Lichtquellen-Versorgungsspannung und ein Kühlmittel zum Kühlen der Lichtquelle angeordnet ist, wobei an der Lichtquelle eine Lichteinkoppelstelle eines Lichtleiters zum Einkoppeln von der Lichtquelle ausgesendeten Licht in den Lichtleiter angeordnet ist, wobei der Lichtleiter einen Lichtauskoppelbereich zum Auskoppeln des eingekoppelten Lichts auf einen Untergrund aufweist Zudem betrifft die Erfindung ein Verfahren zur Montage einer solchen Bodeneinheit und ein handgeführtes Bodenreinigungsgerät mit einer solchen Bodeneinheit.

Aus der EP 3 760 092 A1 und EP 3 760 093 A1 sind Bodendüse für Staubsauger bekannt, welche einen Lichtleiter mit einem Lichtauskoppelbereich an der Vorderkante der Bodendüse aufweisen. Diese Lichtleiter ermöglichen lediglich eine Ausleuchtung eines Bodenbereiches unmittelbar vor einer Bodendüse. Hingegen werden die Bereiche, welche sich seitlich oder hinter der Bodendüse im Reinigungsbetrieb befinden, von diesen Bodendüsen nicht ausgeleuchtet. In der Folge sind verschmutzte Bodenbereiche für den Benutzer eines solchen Staubsaugers nicht optimal erkennbar. Zudem ist ein mit der Bodendüse erzielter Reinigungserfolg nicht optimal sichtbar, da der bereits gereinigte Bodenbereich hinter der Bodendüse nicht beleuchtet ist.

Der Erfindung stellt sich somit das Problem eine verbesserte Bodeneinheit zur Verfügung zu stellen. Zudem stellt sich der Erfindung das Problem ein verbessertes Verfahren zur Montage einer solchen Bodeneinheit und verbessertes handgeführtes Bodenreinigungsgerät mit einer solchen Bodeneinheit zur Verfügung zu stellen.

Erfindungsgemäß wird dieses Problem durch ein Bodeneinheit mit den Merkmalen des Patentanspruchs 1, durch ein Verfahren zur Montage einer solchen Bodeneinheit mit den Merkmalen gemäß Anspruch 10 und durch ein handgeführtes Bodenreinigungsgerät mit den Merkmalen gemäß Anspruch 11 gelöst. Vorteilhafte Ausgestaltungen und Weiterbildungen der Erfindung ergeben sich aus den nachfolgenden Unteransprüchen.

Erfindungsgemäß ist die erste Lichtquelle auf der Rückseite der Leiterkarte angeordnet. In einer besonders bevorzugten Ausführungsform sind alle Komponenten auf der Rückseite der Leiterkarte angeordnet.

Bei einem handgeführten Bodenreinigungsgerät kann es sich um ein handgeführtes Gerät zur Feucht- und/oder Trockenreinigung von Bodenflächen handeln. Bei solchen Bodenreinigungsgeräten kann es sich beispielsweise um einen Staubsauger, ein Saugwischgerät oder ein Wischgerät handeln. Bei einer Bodeneinheit für ein solches handgeführtes Bodenreinigungsgerät kann es sich dementsprechend um eine Staubsaugerdüse, eine Saugwischdüse oder um einen Wischaufsatz handeln.

Bei der Hauptbewegungsrichtung der Bodeneinheit handelt es sich um die Richtung, in welche die Bodeneinheit infolge eines Vorwärtshubes durch den Benutzer der Bodeneinheit im Reinigungsbetrieb geschoben wird. Die Definition der Vorder- und Rückseite der Leiterkarte bezieht sich dabei auf den montierten Zustand der Leiterkarte in der Bodeneinheit. Im Reinigungsbetrieb der Bodeneinheit handelt es sich bei der Rückseite der Leiterkarte somit um die Seite der Leiterkarte, welche zum Benutzer der Bodeneinheit ausgerichtet ist.

Bei einer Lichtquelle auf der Leiterkarte handelt es sich vorzugsweise um eine Leuchtdiode (LED). Bei einer Leiterkarte kann es sich um eine elektronische Platine handeln. Die Leiterkarte der Bodeneinheit kann ebenfalls dazu ausgebildet sein, weitere Komponenten der Bodeneinheit zu steuern und/oder mit elektrischer Energie zu versorgen. Die Leiterkarte weist ein Kontaktelement zur Verbindung mit einem elektrischen Leiter auf.

Es ist besonders bevorzugt, wenn der Lichtleiter mit seiner Lichteinkoppelstelle an einer Lichtquelle an der Leiterkarte befestigt ist. In einer bevorzugten Ausführungsform weist der Lichtleiter dabei einen Lichttransportbereich auf, welcher die Lichteinkoppelstelle des Lichtleiters mit dem Lichtauskoppelbereich des Lichtleiters verbindet. Am Lichtauskoppelbereich des Lichtleiters wird das Licht in Richtung eines Untergrunds emittiert, wenn die Bodeneinheit im Reinigungsbetrieb auf einem Untergrund aufliegt.

Im Lichtauskoppelbereich des Lichtleiters kann der Lichtleiter prismatische Ausnehmungen aufweisen, welche das Licht im Lichtleiter in Richtung einer gewünschten Auskoppelrichtung umlenken. Am Lichtauskoppelbereich kann am Lichtleiter ein optisches Bauelement wie beispielsweise eine Linse angeordnet sein, welche das durch den Lichtleiter emittierte Licht in Richtung des Untergrunds lenkt.

Die Anordnung der Lichtquelle, des Kühlmittels, des Bauteiles zum Einstellen einer Lichtquellen-Versorgungsspannung und einer Lichteinkoppelstelle auf der Rückseite der Leiterplatte ermöglicht eine Bodeneinheit mit einem Lichtleiter, welcher einen annähernd umlaufenden Lichtauskoppelbereich aufweist. Infolge der Anordnung wesentlicher Komponenten des Lichtleiters auf der Rückseite der Leiterplatte werden enge Radien bei der Verlegung des Lichtleiters in der Bodeneinheit vermieden. Die Vermeidung enger Radien bei der Verlegung des Lichtleiters in der Bodeneinheit reduziert die im Lichtleiter auftretenden Verluste beim Lichttransport. Dies ermöglicht eine Bodeneinheit mit einem Lichtleiter, welcher einen annähernd umlaufenden Lichtauskoppelbereich aufweist und gleichzeitig eine hohe Leuchtstärke aufweist. Insbesondere wird hierdurch gewährleistet, dass eine ausreichende Leuchtstärke des Lichtleiters an der vorderen Kante der Bodeneinheit gewährleistet ist, welche am weitesten von einer Lichteinkoppelstelle des Lichtleiters entfernt ist.

Dabei ist es besonders bevorzugt, dass auf der Rückseite der Leiterkarte eine zweite Lichtquelle mit einer Lichteinkoppelstelle eines Lichtleiters angeordnet ist, wobei die erste und zweite Lichtquelle an gegenüberliegenden Enden der Leiterkarte angeordnet sind. Die erste und zweite Lichtquelle sind dabei so auf der Rückseite der Leiterkarte angeordnet, dass diese möglichst weit voneinander entfernt sind. Durch die Anordnung der ersten und zweiten Lichtquelle an gegenüberliegenden Enden der Leiterkarte wird annähernd die vollständige Breite der Leiterkarte genutzt, um einen möglichst großen Abstand zwischen der ersten und zweiten Lichtquelle auf der Leiterkarte zu gewährleisten.

Die Anordnung der beiden Lichtleiter auf gegenüberliegenden Enden der Leiterkarte reduziert die Länge des Lichtleiters, wodurch die im Lichtleiter auftretenden Verluste an Lichtleistung reduziert werden. Zudem werden durch diese Anordnung der Lichtleiter auf der Leiterkarte Bauraumkonflikte mit anderen Komponenten der Leiterkarte vermieden.

Es ist bevorzugt, dass die erste und zweite Lichtquelle symmetrisch zu einer Mitte der Leiterkarte auf der Leiterkarte angeordnet sind. In einer bevorzugten Ausführungsform weist die Leiterkarte eine rechteckige Form auf. Hierbei bezieht sich die symmetrische Anordnung der Lichtquellen auf die Symmetrieachse der längeren Seite der Leiterkarte. In einer alternativen Ausführungsform kann die Leiterkarte auch eine rechteckige Form aufweisen. Hierbei bezieht sich die symmetrische Anordnung der Lichtquellen auf die identische Symmetrieachse wie bei einer rechteckigen Leiterkarte. Die symmetrische Anordnung der Lichtquellen auf der Leiterkarte ermöglicht eine homogene Lichtauskopplung am Lichtauskoppelbereich des Lichtleiters.

In einer bevorzugten Ausführungsform ist die Leiterkarte in der Bodeneinheit symmetrisch zu einer Längsseite der Bodeneinheit angeordnet. Die Leiterkarte ist hierbei mittig in Bezug auf die Längsachse der Bodeneinheit in der Bodeneinheit angeordnet. Dies ermöglicht eine homogene Lichtauskopplung am Lichtauskoppelbereich des Lichtleiters an allen Kanten der Bodeneinheit.

Weiterhin ist es bevorzugt, dass die Bodeneinheit eine vordere Kante und eine hintere Kante aufweist, wobei sich der Lichtauskoppelbereich des Lichtleiters entlang der vorderen Kanten und/oder der hinteren Kante der Bodeneinheit erstreckt. Die vordere Kante der Bodeneinheit ist die Kante, mit welcher die Bodeneinheit im Reinigungsbetrieb bei einem Vorwärtshub der Bodeneinheit eine Bodenfläche zuerst überfährt. Die hintere Kante der Bodeneinheit ist die Kante, mit welcher die Bodeneinheit im Reinigungsbetrieb beim einem Vorwärtshub der Bodeneinheit eine Bodenfläche zuletzt überfährt. In einer besonders bevorzugten Ausführungsform erstreckt sich der Lichtauskoppelbereich des Lichtleiters entlang der gesamten vorderen und/oder hinteren Kante der Bodeneinheit. Durch eine Erstreckung des Lichtauskoppelbereiches des Lichtleiters entlang der vorderen und/oder hinteren Kante, werden die angrenzenden Bereiche der Bodenfläche im Reinigungsbetrieb optimal durch die Bodeneinheit beleuchtet.

Zudem ist bevorzugt, dass die Bodeneinheit eine vordere Kante und eine seitliche Kante aufweist, wobei sich der Lichtauskoppelbereich des Lichtleiters entlang der vorderen Kante und/oder der seitlichen Kante der Bodeneinheit erstreckt. Bei der seitlichen Kante der Bodeneinheit handelt es sich um die Kante der Bodeneinheit, welche die vordere und hintere Kante der Bodeneinheit miteinander verbindet. In einer besonders bevorzugten Ausführungsform erstreckt sich der Lichtauskoppelbereich des Lichtleiters entlang der gesamten seitlichen und/oder vorderen Kante der Bodeneinheit. Durch eine Erstreckung des Lichtauskoppelbereich des Lichtleiters entlang der seitlichen und/oder vorderen Kante, werden die angrenzenden Bereiche der Bodenfläche im Reinigungsbetrieb optimal durch die Bodeneinheit beleuchtet.

In einer besonders bevorzugten Ausführungsform erstreckt sich der Lichtauskoppelbereich des Lichtleiters entlang der vorderen, seitlichen und hinteren Kante der Bodeneinheit. Hierdurch werden alle Bereiche der Bodenfläche beleuchtet, welche im Reinigungsbetrieb an die Bodeneinheit angrenzen.

In einer bevorzugten Ausführungsform weist die Bodeneinheit einen Reflektor auf, wobei der Reflektor am Lichtleiter im Lichtauskoppelbereich angeordnet ist. Der Reflektor ist dazu ausgebildet, vom Lichtleiter emittiertes Licht in Richtung eines Untergrunds zu reflektieren. Der Reflektor ist hierbei entlang des gesamten Verlaufes des Lichtauskoppelbereichs des Lichtleiters angeordnet. In einer bevorzugten Ausführungsform wird der Lichtleiter im Lichtauskoppelbereich vom Reflektor annähernd vollständig umschlossen. Der Reflektor verstärkt und homogenisiert das vom Lichtleiter auf den Untergrund emittierte Licht.

Darüber hinaus ist es besonders bevorzugt, dass die Bodeneinheit ein Bodenreinigungselement und einen Antrieb zum Bewegen des Bodenreinigungselementes aufweist, wobei der Lichtleiter in der Bodeneinheit oberhalb des Bodenreinigungselementes und des Antriebes angeordnet ist. Hierbei ist der Lichtleiter entlang seines gesamten Verlaufes in der Bodeneinheit oberhalb des Bodenreinigungselementes und des Antriebs angeordnet. In einer besonders bevorzugten Ausführungsform ist die Lichtleiter dabei an einer oberen, außenliegenden Kante der Bodeneinheit angeordnet. In einer weiteren bevorzugten Ausführungsform ist der Lichtleiter dabei weitestgehend oberhalb des Bodenreinigungselementes und des Antriebes angeordnet. Bei einem Bodenreinigungselement kann es sich um eine Bürste oder Wischaufsatz zur Trocken- und/oder Feuchtreinigung einer Bodenfläche handeln. Bei einem Antrieb zum Bewegen eines Bodenreinigungselement kann es sich um einen elektrischen Motor und um ein Übertragungs- und/oder Getriebeelement handeln. Eine solche Anordnung des Lichtleiters an der Bodeneinheit ermöglicht ein möglichst flach aufbauende Bodeneinheit, welche im Reinigungsbetrieb einfach zu handhaben ist. Zudem ermöglicht diese Positionierung des Lichtleiters eine besonders gute Ausleuchtung des Untergrunds, welche die Bodeneinheit im Reinigungsbetrieb umgibt.

Bevorzugt ist, dass die Bodeneinheit ein Bodenreinigungselement und einen Antrieb zum Bewegen des Bodenreinigungselementes aufweist, wobei der Lichtleiter in der Bodeneinheit entlang der hinteren Kante unterhalb des Antriebs und des Bodenreinigungselementes angeordnet ist, wobei der Lichtleiter in der Bodeneinheit entlang der seitlichen und vorderen Kante oberhalb des Antriebs und des Bodenreinigungselementes angeordnet ist. Diese Führung des Lichtleiters in der Bodeneinheit ermöglicht einen besonders flachen Aufbau der Bodeneinheit.

Ein erfindungsgemäßes Verfahren zur Montage einer solchen Bodeneinheit weist die folgenden Schritten auf:
- Bereitstellen eines Gehäuseunterteils,
- Anordnung und Fixierung eines Bodenreinigungselementes, eines Antriebs und einer Leiterkarte im Gehäuseunterteil,
- Anordnung und Fixierung einer Montageeinheit aus einem Lichtleiter und Reflektor im Gehäuseunterteil,
- Verbinden des Lichtleiters mit der Leiterkarte,
- Aufsetzen eines Gehäuseoberteils auf das Gehäuseunterteil,
- Verbinden des Gehäuseunterteils mit dem Gehäuseoberteil.

Bei einem Gehäuseunterteil der Bodeneinheit kann es sich um ein tragendes Bauteil der Bodeneinheit handeln, welches dazu ausgebildet ist alle Komponenten der Bodeneinheit aufzunehmen. Im Verfahrensschritt der Anordnung und Fixierung eines Bodenreinigungselementes, eines Antriebs und einer Leiterkarte im Gehäuseunterteil werden diese Bauteile in das Gehäuseunterteil eingesetzt und mit diesem form- und/oder kraftschlüssig verbunden. Bei einer Montageeinheit aus einem Lichtleiter und einem Reflektor handelt es sich um eine vormontierte Baugruppe. Alle Komponenten dieser Baugruppe sind bereits in einem vorgelagerten Montageschritt zusammengefügt worden. Im Verfahrensschritt der Anordnung und Fixierung der Montageeinheit im Gehäuseunterteil wird die Montageeinheit in das Gehäuseunterteil eingesetzt und mit diesem form- und/oder kraftschlüssig verbunden. Zusätzlich wird der Lichtleiter mit seiner Lichteinkoppelstelle mit der Leiterkarte verbunden. Bei einem Gehäuseoberteil kann es sich um einen Deckel der Bodeneinheit handeln.

Ein Ausführungsbeispiel der Erfindung ist in den Zeichnungen rein schematisch dargestellt und wird nachfolgend näher beschrieben. Es zeigen:
- Figur 1: Seitenansicht eines Staubsaugers,
- Figur 2: perspektivische Ansicht einer Bodeneinheit mit umlaufenden Lichtleiter,
- Figur 3: perspektivische Ansicht einer Bodeneinheit mit umlaufenden Lichtleiter,
- Figur 4: Schnittansicht einer Bodeneinheit mit umlaufenden Lichtleiter,
- Figur 5: Ansicht einer Montageeinheit aus einer Leiterkarte mit Lichtleiter,
- Figur 6: perspektivische Ansicht einer weiteren Bodeneinheit mit umlaufenden Lichtleiter,
- Figur 7: perspektivische Ansicht einer weiteren Bodeneinheit mit umlaufenden Lichtleiter.

Figur 1 zeigt eine Seitenansicht eines Bodenreinigungsgerätes 12 mit einer Bodeneinheit 10. Beim Bodenreinigungsgerät 12 in Figur 1 handelt es sich um einen Staubsauger 12 mit einem Griff 48, einem Saugrohr 50, einem Korpus 52 und einer Bodendüse 10. Im Reinigungsbetrieb eines solchen Staubsaugers 12 ist dessen Bodendüse 10 auf einer zu reinigenden Bodenfläche angeordnet. Die Bodendüse 10 wird dabei vom Benutzer des Staubsaugers 12 mittels des Griffs 48 über die zu reinigende Bodenfläche bewegt. Der in Figur 1 dargestellte Pfeil stellt dabei die Hauptbewegungsrichtung 20 der Bodendüse 10 im Reinigungsbetrieb dar.

Figur 2 zeigt eine perspektivische Ansicht einer Bodeneinheit 10 für ein Bodenreinigungsgerät 12 mit einem umlaufenden Lichtleiter 46 (nicht dargestellt in Figur 2). Bei der in Figur 2 dargestellten Bodeneinheit 10 handelt es sich um eine Bodendüse 10 für einen Staubsauger 12. Die Bodendüse 10 weist eine vordere Kante 28, eine hintere Kante 30 und zwei seitlichen Kanten 32 auf. An der hinteren Kante 30 der Bodendüse ist ein Gelenk 54 angeordnet, welches mit einem Saugrohr 50 verbindbar ist. Bei dem Gelenk 54 handelt es sich um ein Dreh-Kipp-Gelenk mit welchem im Reinigungsbetrieb Lenkimpulse vom Saugrohr 50 auf die Bodendüse 10 übertragen werden können. Hierdurch kann ein Benutzer im Reinigungsbetrieb die Bodendüse 10 steuern.

Die Bodendüse 10 weist ein Gehäuseunterteil 40 auf, in welchem alle Komponenten der Bodendüse 10, wie das Bodenreinigungselement 36, der Antrieb 38, die Leiterkarte 14 und der Lichtleiter 46 (nicht in Figur 2 dargestellt) angeordnet sind. Auf dem Gehäuseunterteil 40 ist das Gehäuseoberteil 42 angeordnet. Beide Gehäuseteile 40, 42 sind miteinander verschraubt. An der oberen Kante des Gehäuseoberteils 42 ist umlaufend ein transluzenter Gehäuseabschnitt 56 vorgesehen, welche dazu ausgebildet ist, das vom Lichtleiter 46 emittierte Licht in Richtung des Untergrunds zu lenken.

Figur 3 zeigt eine perspektivische Ansicht einer Bodeneinheit 10 mit umlaufenden Lichtleiter 46 ohne montiertes Gehäuseoberteil 42. Im Gehäuseunterteil 40 der Bodendüse 10 ist ein Bodenreinigungselement 36 zur Reinigung einer Bodenfläche angeordnet. Zudem ist in der Bodendüse 10 ein Antrieb 38 in Form eines elektrischen Motors 58 und eines Riemens 60 angeordnet. Der Riemen 60 verbindet den elektrischen Motor 58 mit dem Bodenreinigungselement 36. Im Reinigungsbetrieb der Bodendüse 10 wird das Bodenreinigungselement 36 über den Riemen 60 durch den Motor 58 angetrieben. Über das Bodenreinigungselement 36 werden im Reinigungsbetrieb Staub- und Schmutzpartikel von einer zu reinigenden Bodenfläche mobilisiert und mittels des Saugluftstroms der Bodendüse 10 eingesaugt.

An der hinteren Kante 30 der Bodendüse 10 ist eine Leiterkarte 14 im Gehäuseunterteil 40 angeordnet. Die Leiterkarte 14 ist mittig zentriert in Bezug auf die Längsachse der Bodendüse 10 im Gehäuseunterteil 40 aufgenommen. Die Leiterkarte 14 weist eine rechteckige Form auf und wird durch eine Halterung 64 des Gehäuseunterteils 40 fixiert. Die Vorderseite 16 der Leiterkarte 14 ist in Richtung der Hauptbewegungsrichtung 20 der Bodendüse 10 ausgerichtet. Auf der Rückseite 18 der Leiterkarte 14 sind zwei Lichtquellen 22 (nicht dargestellt in Figur 2) angeordnet. An den beiden Lichtquellen 22 ist ein Lichtleiter 46 mit jeweils einer Lichteinkoppelstelle 24 mit der Leiterkarte 14 verbunden. Der Lichtleiter 46 weist zwei Lichteinkoppelstellen 24, zwei daran anschließende Lichttransportbereichen 62 und einem Lichtauskoppelbereich 26 auf. Die beiden Lichttransportbereiche 62 des Lichtleiters 46 sind auf eine erste Biegung des Lichtleiters 46 beschränkt, welcher ausgehend von der Leiterkarte 14 den Lichtleiter 46 am Gelenk 54 vorbeiführt. Die restliche Länge des Lichtleiters 46 wird durch den Lichtauskoppelbereich 26 gebildet.

Der Lichtauskoppelbereich 26 des Lichtleiters 46 ist umlaufend am oberen Rand des Gehäuseunterteils 40 angeordnet. Der Lichtleiter 46 verläuft dabei entlang der hinteren Kante 30 der Bodendüse 10, sowie an den beiden seitlichen Kanten 32 als auch an der vorderen Kante 28 und bildet somit einen geschlossenen Kreis. Der Lichtleiter 46 wird im Lichtauskoppelbereich 26 von einem Reflektor 34 gekapselt, welcher den Lichtleiter 46 beinahe vollständig umschließt. Der Reflektor 34 ist lediglich in eine Richtung geöffnet. Der Lichtleiter 46 wird mitsamt dem Reflektor 34 im Lichtauskoppelbereich mit dem Gehäuseunterteil 46 in einer dafür vorgesehenen Sicke eingeklipst.

Figur 4 zeigt eine Schnittansicht durch eine Bodendüse 10 mit einem umlaufenden Lichtleiter 46. An einer vorderen Kante 28 der Bodendüse 10 wird der Lichtleiter 46 dabei durch einen Reflektor 34 gekapselt und ist mitsamt dem Reflektor 34 im Gehäuseunterteil 40 fixiert. Der Reflektor 34 umschließt den Lichtleiter 46 beinahe vollständig und ist nur in eine Richtung geöffnet. In diesem Bereich wird der Lichtleiter 46 durch den transluzenten Abschnitt 56 des Gehäuseoberteils 42 abgedeckt. Der Lichtleiter 46 an der vorderen Kante 28 der Bodendüse 10 ist oberhalb der Bodenreinigungselementes 36 und des Antriebs 38 angeordnet.

An der hinteren Kante 30 der Bodendüse 10 wird der Lichtleiter 46 ebenfalls durch den Reflektor 34 gekapselt. Der Reflektor 34 umschließt den Lichtleiter 46 dabei beinahe vollständig und ist nur entgegen der Hauptbewegungsrichtung 20 der Bodendüse 10 geöffnet. In diesem Bereich wird der Lichtleiter 46 durch den transluzenten Abschnitt 56 des Gehäuseoberteils 42 abgedeckt. Der Lichtleiter 46 an der hinteren Kante 30 der Bodendüse 10 ist weitestgehend oberhalb des Bodenreinigungselementes 36 und des Antriebs 38 angeordnet.

Figur 5 zeigt eine isolierte Ansicht einer Leiterkarte 14 mit verbundenen Lichtleiter 46. Die Leiterkarte 14 weist eine rechteckige Form auf, an dessen beiden äußeren Enden 66 jeweils eine LED angeordnet ist, welche als Lichtquelle 22 fungiert. An der Leiterkarte 14 sind an den beiden LEDs ein Lichtleiter 46 mit zwei Lichteinkoppelstellen 24 befestigt. An die Lichteinkoppelstellen 24 schließt sich für die erste Biegung ein Lichttransportbereich 62 an, bevor der Lichtleiter 46 für den restlichen Verlauf in einen Lichtauskoppelbereich 26 übergeht. Der Lichtleiter 46 weist dabei eine annähernd rechteckige Grundform auf, welche sich an der Grundform der Bodeneinheit 10 orientiert. Der Verlauf des Lichtleiters 46 im Lichtauskoppelbereich 26 ist dabei lediglich in den Übergangsbereichen zwischen der vorderen 28, der hinteren 30 und den seitlichen Kanten 32 abgerundet.

Figur 6 zeigt eine perspektivische Ansicht einer weiteren Ausführungsform einer Bodeneinheit 10 mit einem umlaufenden Lichtleiter 46. Auch bei der Bodeneinheit 10 gemäß Figur 6 handelt es sich um eine Bodendüse 10 für einen Staubsauger 12. Im Unterschied zur Bodendüse 10 gemäß Figur 3 weist die Bodendüse 10 in Figur 6 eine noch flachere Bauform, insbesondere an der hinteren Kante 30, auf. Hierdurch werden die Unterfahreigenschaften der Bodendüse 10 weiter verbessert.

Figur 7 zeigt eine perspektivische Ansicht der Bodendüse 10 in der Ausführungsform gemäß Figur 6 ohne montiertes Gehäuseoberteil 42. Der Lichtleiter 46 wird in dieser Ausführungsform ausgehend von der Leiterkarte 14 im Lichttransportbereich 62 durch eine erste Biegung am Gelenk 54 vorbei und nach unten geführt. Hierdurch verläuft der Lichtleiter 46 im Lichtauskoppelbereich 26 an der hinteren Kante 30 der Bodendüse 10 unterhalb des Antriebs 38. Im Übergang zwischen der hinteren Kante 30 und den seitlichen Kanten 32 wird der Lichtleiter 46 nach oben geführt, sodass der Lichtleiter 46 an beiden seitlichen Kanten 32 und der vorderen Kante 28 oberhalb von Antrieb 38 und Bodenreinigungselement 36 verläuft. Diese Führung des Lichtleiters 46 an der hinteren Kante 30 der Bodendüse 10 ermöglicht deren besonders flachen Aufbau.

### Bezugszeichenliste

- 10: Bodeneinheit / Bodendüse
- 12: Bodenreinigungsgerät / Staubsauger
- 14: Leiterkarte
- 16: Vorderseite Leiterkarte
- 18: Rückseite Leiterkarte
- 20: Hauptbewegungsrichtung Bodeneinheit
- 22: Lichtquelle
- 24: Lichteinkoppelstelle
- 26: Lichtauskoppelbereich
- 28: Vordere Kante Bodeneinheit
- 30: Hintere Kante Bodeneinheit
- 32: Seitliche Kante Bodeneinheit
- 34: Reflektor
- 36: Bodenreinigungselement
- 38: Antrieb
- 40: Gehäuseunterteil
- 42: Gehäuseoberteil
- 44: Montageeinheit Leiterkarte
- 46: Lichtleiter
- 48: Griff
- 50: Saugrohr
- 52: Korpus
- 54: Gelenk
- 56: transluzenter Gehäuseabschnitt
- 58: Motor
- 60: Riemen
- 62: Lichttransportbereich
- 64: Halterung
- 66: Ende Leiterkarte

## Patentansprüche

1. Bodeneinheit (10) für ein handgeführtes Bodenreinigungsgerät (12) mit einer einstückigen Leiterkarte (14), wobei die Leiterkarte (14) eine Vorderseite (16) und eine Rückseite (18) in Bezug auf eine Hauptbewegungsrichtung (20) der Bodeneinheit (10) aufweist, wobei auf der Leiterkarte (14) eine erste Lichtquelle (22), ein Bauteil zum Einstellen einer Lichtquellen-Versorgungsspannung und ein Kühlmittel zum Kühlen der Lichtquelle (22) angeordnet ist, wobei an der Lichtquelle (22) eine Lichteinkoppelstelle (24) eines Lichtleiters (46) zum Einkoppeln von der Lichtquelle (22) ausgesendeten Licht in den Lichtleiter (46) angeordnet ist, wobei der Lichtleiter (46) einen Lichtauskoppelbereich (26) zum Auskoppeln des eingekoppelten Lichts auf einen Untergrund aufweist,
**dadurch gekennzeichnet,**
**dass** die erste Lichtquelle (22) auf der Rückseite (18) der Leiterkarte (14) angeordnet ist.

2. Bodeneinheit (10) gemäß Anspruch 1, wobei auf der Rückseite (18) der Leiterkarte (14) eine zweite Lichtquelle (22) mit einer Lichteinkoppelstelle (24) eines Lichtleiters (46) angeordnet ist, wobei die erste und zweite Lichtquelle (22) an gegenüberliegenden Enden der Leiterkarte (14) angeordnet sind.

3. Bodeneinheit (10) gemäß Anspruch 2, wobei die erste und zweite Lichtquelle (22) symmetrisch zu einer Mitte der Leiterkarte (14) auf der Leiterkarte (14) angeordnet sind.

4. Bodeneinheit (10) gemäß einer der vorhergehenden Ansprüche, wobei die Leiterkarte (14) in der Bodeneinheit (10) symmetrisch zu einer Längsseite der Bodeneinheit (10) angeordnet ist.

5. Bodeneinheit (10) gemäß einer der vorhergehenden Ansprüche, wobei die Bodeneinheit (10) eine vordere Kante (28) und eine hintere Kante (30) aufweist, wobei sich der Lichtauskoppelbereich (26) des Lichtleiters (46) entlang der vorderen Kanten (28) und/oder der hinteren Kante (30) der Bodeneinheit (10) erstreckt.

6. Bodeneinheit (10) gemäß einer der vorhergehenden Ansprüche, wobei die Bodeneinheit (10) eine vordere Kante (28) und eine seitliche Kante (32) aufweist, wobei sich der Lichtauskoppelbereich (26) des Lichtleiters (46) entlang der vorderen Kante (28) und/oder der seitlichen Kante (32) der Bodeneinheit (10) erstreckt.

7. Bodeneinheit (10) gemäß einer der vorhergehenden Ansprüche, wobei die Bodeneinheit (10) einen Reflektor (34) aufweist, wobei der Reflektor (34) am Lichtleiter (46) im Lichtauskoppelbereich (26) angeordnet ist.

8. Bodeneinheit (10) gemäß einer der vorhergehenden Ansprüche, wobei die Bodeneinheit (10) ein Bodenreinigungselement (36) und einen Antrieb (38) zum Bewegen des Bodenreinigungselementes (36) aufweist, wobei der Lichtleiter (46) in der Bodeneinheit (10) oberhalb des Bodenreinigungselementes (36) und des Antriebes (38) angeordnet ist.

9. Bodeneinheit (10) gemäß einem der Ansprüche 1 bis 7, wobei die Bodeneinheit (10) ein Bodenreinigungselement (36) und einen Antrieb (38) zum Bewegen des Bodenreinigungselementes (36) aufweist, wobei der Lichtleiter (46) in der Bodeneinheit (10) entlang der hinteren Kante (30) unterhalb des Antriebs (38) und des Bodenreinigungselementes (36) angeordnet ist, wobei der Lichtleiter (46) in der Bodeneinheit (10) entlang der seitlichen (32) und vorderen Kante (28) oberhalb des Antriebs und des Bodenreinigungselementes angeordnet ist.

10. Verfahren zur Montage einer Bodeneinheit (10) mit den folgenden Schritten:
- Bereitstellen eines Gehäuseunterteils,
- Anordnung und Fixierung eines Bodenreinigungselementes, eines Antriebs und einer Leiterkarte im Gehäuseunterteil,
- Anordnung und Fixierung einer Montageeinheit einem Lichtleiter und einem Reflektor im Gehäuseunterteil,
- Verbinden des Lichtleiters mit der Leiterkarte,
- Aufsetzen eines Gehäuseoberteils auf das Gehäuseunterteil,
- Verbinden des Gehäuseunterteils mit dem Gehäuseoberteil.

11. Handgeführtes Bodenreinigungsgerät (12) mit einer Bodeneinheit (10) gemäß Anspruch 1.
